# EUROPÄISCHE PATENTSCHRIFT

(11) **EP 1 111 734 B1**
(45) Veröffentlichungstag und Bekanntmachung des Hinweises auf die Patenterteilung: **28.11.2007**
(21) Anmeldenummer: 00123198.4
(22) Anmeldetag: 26.10.2000
(51) Int. Cl.: H01R 39/16

(54) **Pressstoff-Kommutator**
Moulded flat commutator
Commutateur plan en matière moulée

(30) Priorität: 23.12.1999 DE 29922730 U
(43) Veröffentlichungstag der Anmeldung: 27.06.2001
(73) Patentinhaber: Friedrich Nettelhoff GmbH & Co.KG Spezialfabrik für Kleinkollektoren, D-58708 Menden (DE)
(72) Erfinder: Zimmer, Michael, 59174 Kamen (DE)
(74) Vertreter: Busse & Busse Patentanwälte

(56) Entgegenhaltungen:
- CH-A- 67 713
- CH-A- 109 189
- DE-A- 4 339 981
- DE-C- 955 072
- JP-A- 54 046 305

## Beschreibung

Die Erfindung betriff eine Kommutator-kohle bürste Kombination gemäß dem Oberbegriff des Anspruches 1.

Eine derartige Kombination ist beispielsweise aus dem Dokument DE-PS 955 072 bekannt.

Kommutatoren haben insbesondere als Großserienprodukte für Universalmotoren im Wechselstrombetrieb eine stetige Entwicklung zu höheren elektrischen Leistungen, höheren Drehzahlen und höheren Lebensdauern erfahren, indem die Anforderungen an das Spezialprodukt Kollektor - bei gleichzeitigem Preisdruck - mit dem technischen Fortschritt jeweils immer weiter gestiegen sind. Fortschritte dieser Art können allerdings dadurch entwertet werden, daß andere Komponenten von Elektromotoren mit der Entwicklung nicht Schritt halten und damit die Leistungsfähigkeit oder die Lebensdauer des Motors begrenzen. Dies gilt insbesondere für Kohlebürsten, die im Zusammenspiel mit dem Kommutator einzusetzen sind und dabei regelmäßig das schwächere, d.h. verschleißanfällige Glied abgeben.

Dabei sind Kohlebürsten gleichfalls im Sinne der elektrischen Leistungsfähigkeit und der mechanischen Belastbarkeit und Standfestigkeit weiterentwickelt worden, wobei zum einen die bei der Kommutierung an einer Kohlenbürste zwischen zwei gleichzeitig kontaktierten Kommutatorlamellen auftretenden Kurzschlußströme durch höher eingestellte Übergangswiderstände - bei gleichzeitig möglichst hoher Strombelastbarkeit - vorgegeben wurden, zum anderen die Bürsten in zwei oder drei Schichten (Schichtkohlen) unterteilt wurden, zwischen denen die Übergangswiderstände möglichst hoch zu halten sind. Gleichwohl treten an den Kohlebürsten beim langsamen, insbesondere auch reversierenden Betrieb wie etwa bei Waschmaschinen große Leistungsverluste insbesondere in der jeweiligen Anfangsphase des Betriebs und starke Abbrände an den Kohlebürsten auf. Weiterhin werden die Kohlebürsten insbesondere bei hohen Drehzahlen durch "Bürstenfeuer" verschlissen, wobei sich der Abbrand der Kohlebürsten und auch teilweise der Kupferlamellen in den Isolierspalten zwischen den Kupferlamellen ablagert und die Gefahr von Kurzschlüssen hervorruft.

Nach dem Stand der Technik gemäß der CH 109 189 A ist bereits vorgesehen worden, die Kupferlamellen am Umfang von glimmerisolierten Stromwendern auszusparen, um einerseits größere Abstände zwischen den Lamellen zu erzielen und damit auch den Kriechweg zwischen den Lamellen zu vergrößern und Aufnahmeraum für Verschmutzungen zu schaffen. Gleichzeitig sollen aber nicht etwa mit schmaleren Lamellen und größeren Umfangsbreiten an Isoliermaterial Einbußen an mechanischer Festigkeit des Kommutators eintreten oder die Leiterquerschnitte der Lamellen stark verringert werden.

Mit einer Veränderung der Isolierspalten sollte u.a. auch die Bildung von Bürstenfeuern reduziert werden. Dies ist allerdings allein mit einer Veränderung an den Lamellen und Zwischenräumen nicht zu erreichen, ohne die Kohlebürste jeweils einzubeziehen.

Gemäß der Erfindung wird nun von der Kollektorseite her mit Blick auf das Zusammenspiel von Kollektor und Kohlebürsten eine wesentliche Verbesserung der Kommutatoreigenschaften insgesamt unter Einschluß der Kohlebürsten insbesondere im Hinblick auf eine Verminderung der Verlustleistungen und des Kohlebürstenverschleisses mit einem Kommutator-Kohle bürste-Kombination nach dem Anspruch 1 erzielt.

Durch bereichsweises Absenken der Lamellen-Oberfläche zu den Isolierspalten hin läßt sich bei gegebener Grundbauform von Kommutator und Kohlebürste eine effektiv geringere Überdeckung erreichen, d.h., die Auflage der Kohlebürste in Umfangsrichtung im Verhältnis zur Teiligkeit der Kommutatorlamellen verringern. Damit verringern sich auch insbesondere bei wechselstrombetriebenen Motoren die besonders bürstenfressenden Kurzschlußströme. Gleichzeitig sind solche Absenkungen geeignet, bei hohen Drehzahlen das Bürstenfeuern zu verringern und auch die entsprechenden Überschläge aus dem kritischen Bereich der Lamellenkanten und der Isolierspalte heraus zu verlagern. Die Kupferlamellen werden wenig erodiert und, was beim Bürstenfeuern noch an Abbrand anfällt, findet neben den Isolierspalten noch Aufnahmeraum im Bereich der Absenkungen.

Es hat sich gezeigt, daß auf diese Weise vor allem der hohe Leistungsbedarf am Anfang des langsamen Reversierbetriebs, z.B. bei Waschmaschinen, reduziert wird. Die entsprechenden Leistungen waren dabei als Verlustleistungen angefallen, die sich in den Kohlebürsten mit entsprechender Abnutzung niederschlugen, so daß nunmehr in diesem Bereich eine verschleißarme Wirkungsweise erzielt wird. Daneben oder auch zusätzlich ist mit einer solchen Absenkung ein Kupfer- und Kohle-Verschleiß allgemein und vor allem bei hohen Drehzahlen zu verringern. Gleichzeitig eröffnet sich damit die Möglichkeit, von den aufwendigen Schichtkohle-Bürsten zumindest weniger kritischen Fällen auf einfachere, einstückige Kohlebürsten überzugehen.

In der DE-PS 955 072 ist beschrieben, daß die Kanten der dort als Wenderstege bezeichneten Lamellen gebrochen werden, um eine Bartbildung am Stegmaterial zu erschweren.

Auch die mit der Ausgestaltung von Kommutatoren bei Miniaturmotoren befaßte DE-43 39 981 A1, die beim Rohkommutator Kantenabschrägungen vorsieht, erschöpft sich in der engeren Kantengestaltung, bei der es darum geht, bei der Endbearbeitung Grate zu vermeiden. In dieser Hinsicht wird ein äußerer Durchmesserbereich des Kommutators, der für ein abschließendes Abdrehen überschüssig vorgesehen ist, mit einer Schräge an einer oder an beiden der Lamellenkanten versehen. Diese Schräge wird jedoch weitgehend beim Abdrehen entfernt, so daß zweckentsprechend nach dem Abdrehen allenfalls kleine Rest-Schrägflächen an den Kanten zurückbleiben. Auch diese Gestaltung erschöpft sich in der Vermeidung von Fehlern durch das Abdrehen und soll nur zu einer fehlerfreien Lamellenform führen.

Neben einem Beispiel für eine herkömmliche Ausführungsform von Kommutator bzw. Kommutatorlamellen gegenüber einer Kohlenbürste sind mehrere Ausführungsformen zum Gegenstand der Erfindung in der Zeichnung dargestellt und werden nachfolgend näher beschrieben. In der Zeichnung zeigen in jeweils vereinfachter konturierter Form und jeweils in achsparalleler Ansicht bzw. Teilansicht
- Fig. 1: Kommutatorlamellen und Kohlebürste bei einer herkömmlichen Ausführungsform,
- Fig. 2: Kommutatorlamellen und Kohlebürste bei einem Kommutator gemäß einer ersten Ausführungsform der Erfindung (Abwicklung),
- Fig. 3: Kommutatorlamellen (vergrößert) bei der Ausführungsform gemäß Fig. 2 (Abwicklung),
- Fig. 4: eine abgewandelte (zweite) Ausführungsform von Kommutatorlamellen (Abwicklung),
- Fig. 5: Form und Anordnung von Kommutatorlamellen bei einer dritten Ausführungsform und
- Fig. 6: Teilansicht der Kommutatorlamellen gemäß Fig. 5 (Abwicklung) und Kohlebürste dazu.

In Fig. 1 sind einzelne Lamellen 1 eines Kommutators mit ihrem Querschnitt bzw. Umriß veranschaulicht, wie er herkömmlich ausgebildet und zu einer Kohlebürste 2 angeordnet ist, die aus zwei Schichten 3,4 mit einer elektrisch nicht leitenden jedenfalls hochohmigen Zwischenschicht 5 ausgebildet ist. Die Kohlebürste ist schräg gegen eine durch einen Pfeil 6 angezeigte Hauptlaufrichtung angestellt, was aber nur eine bekannte Maßnahme gegen die Gefahr eines Verklemmens in einem (nicht dargestellten) Bürstenhalter darstellt. Die Bürste 2 wird in bekannter Weise durch Federandruck oder dgl. gegen die Oberflächen der Kommutatorlamellen 1 angedrückt und bei vollflächiger Abnutzung der Kohlebürste 2 nachgeschoben.

Allerdings hat es sich bisher schon gezeigt, daß die Abnutzung der Kohlebürste 2 nicht einheitlich erfolgt, wie man es etwa bei einem rein mechanischen Abschleifen annehmen könnte.

Bei hohen Drehzahlen ergeben sich induktive Restspannungen aus Ankerwicklungen, die an die Lamellen 1 elektrisch angeschlossen sind, mit entsprechenden Abreißfunken ("Bürstenfeuern") zwischen in Drehrichtung hinten liegenden Kanten 7 bzw. 8 von Kohlebürste 2 und Lamellen 1 mit Funkenerosionen und Materialverformungen sowohl an der Bürste 2 wie auch an der Kupferlamelle 1. Besonders gefährlich ist, daß sich das Material dann in Isolierspalten 9 zwischen den Lamellen 1 ablagert und die Lamellen untereinander kurzschließt.

Eine andere Form der Kohlebürsten-Beanspruchung entsteht insbesondere bei reversierendem Betrieb und durchaus auch bei verringerten Drehzahlen. Dabei gibt es Abtragungsbereiche 10, 11 an der Kohlebürste, die beide Schichten von den Außenseiten her an den Kontaktflächen unterwandern und die Kontaktbereiche in Umfangsrichtung reduzieren. Dies ist offenbar auf Kurzschlußströme zurückzuführen, da auch bei Unterteilung der Kohlebürste 2 in Schichten 3 und 4 jede Schicht noch beim Umlauf der Lamellen 1 benachbarte Lamellen gleichzeitig überdeckt und mit beiden Kontakt erhält. Die elektrischen Leistungsverluste sind bei einer solchen Konstellation insbesondere am Anfang eines reversierenden Betriebs deutlich höher, wobei die Verlustleistung wesentlich in die Zerstörung der Kohle in den Bereichen 10 und 11 eingeht und erst später kleiner wird, wenn nur ein Teilbereich der Kohle zur Kontaktierung der Lamellen zur Verfügung steht.

Fig. 2 zeigt nun Kollektorlamellen 12 (als gerade gestreckte Abwicklungsform) in Gegenüberstellung zu einer Schichtkohlebürste 13, wobei die Oberflächen der Lamellen 12 zu zwischenliegenden Isolierspalten 14 hin mit schrägen Randflächen 15 abgesenkt sind. Dabei ergibt sich aus der Gegenüberstellung (hier nur beispielsweise senkrecht angestellten) Schichtkohle-Bürste 13 mit Kohleschichten 16 und 17, daß diese Kohleschichten 16,17 eine Schleifbahn 18 aus den verbleibenden Oberflächen der Lamellen 12 vorfinden, bei der sie jedenfalls überwiegend über eine Lamelle 12 mit einer der Kohleschichten 16 oder 17 kontaktieren. Auf der anderen Seite bleibt aber die Schichtkohle-Bürste 13 in ihrer Breite erhalten, was technisch auch schwer zu ändern ist und erhält damit eine breite Auflage auf der Schleifbahn 18, meistens auf zwei Lamellen 12, so daß die Kohle nicht etwa wie auf einer "Buckelpiste" flattert.

Es versteht sich, daß die hier durch schräge Flächen 15 geschaffene Absenkung der Lamellen-Oberflächen grundsätzlich auch gestuft erfolgen kann, allerdings hat die schrage Form gegenüber einer Stufenform den Vorteil mechanisch weicherer Übergänge für eine größere Laufruhe der Kohle und der leichteren Herstellbarkeit angesichts der geringen Lamellenbreite von üblicherweise unter oder bis 3 mm. Dabei sind die Übergangskanten zweckmäßig abgerundet.

Ein anderer besonderer Vorteil der schrägen Randflächen 15 liegt auch darin, daß das Bürstenfeuern mit seinen Trennfunken auf seiten des Kupfers sofort auf die Schrägflächen übergeht und diese, unkritisch außerhalb der Schleifbahn 18 liegenden Bereiche relativ robust sind. In jedem Fall aber findet erodiertes Material in den mit den Absenkungen geöffneten und verbreiterten Isolierspalten viel Platz, so daß Auffüllungen, Brückenbildungen und damit einhergehende Kurzschlüsse weitgehend auszuschließen sind.

Die Breite der Kupferlamellen im ganzen ist beibehalten worden, auch wenn die für die Schleifbahn 18 genutzte Oberfläche reduziert worden ist. Dies hat gegenüber einer Reduzierung der Lamellenbreite durchaus Vorteile in bezug auf die zur Verfügung stehende Kupfermasse gegenüber mechanischen und thermischen Beanspruchungen wie auch in bezug auf die elektrische Leitung mit entsprechenden Querschnitten.

Gegenüber den in Fig. 3 noch einmal vergrößert wiedergegebenen Lamellen 12 mit einer symmetrischen Ausgestaltung zeigt die Fig. 4 eine von vielen fallweise vorteilhaften Varianten mit Lamellen 19 mit asymmetrischer Gestaltung, wobei eine schräg abgesenkte Randfläche 20 sehr viel größer ist als eine auf der anderen Seite abgesenkte Randfläche 21 und auch für eine Schleifbahn 22 nur einen relativ schmalen Mittelstreifen übrigläßt. Solche Querschnittsgestaltungen nehmen insbesondere auf die überwiegenden Drehrichtungen Rücksicht. Im einfachsten Fall kann es genügen, nur eine einseitige Absenkung, insbesondere Abschrägung, vorzusehen, um vor allem das Bürstenfeuern mit einer solchen Randabsenkung bei fest vorgegebener Drehrichtung aufzufangen. In beiden Fällen sind Winkel zwischen den abgesenkten Schrägflächen unter 50° (bzw. als stumpfe Winkel gerechnet über 130°), womit sich relativ große Schrägflächen ergeben. Die für die Schleifbahn verbleibenden kontaktierenden Bereiche sind schmaler als die Zwischenbereiche aus Schrägflächen und Isolierspalten.

Fig. 5 zeigt die Kupferlamellen 23 eines weiteren Kollektors in ihrer Querschnittskontur, die in Fig. 6 vergrößert als Abwicklung wiedergegeben ist. In beiden Fällen ist die den Kommutator zusammenhaltende Isoliermasse nicht eingezeichnet, die in jedem Fall zwischen den Lamellen 23 noch Isolierspalte freiläßt.

Die Lamellen 23 weisen relativ große abgesenkte Schrägflachen 24 mit relativ geringer Neigung gegenüber einem Mittelstreifen für eine Schleifbahn 25 auf. Eine gerade in einer Übergangsstellung zwischen zwei Lamellen 23 eingezeichnete Kohlebürste 26 kontaktiert allenfalls in einem sehr kurzen Moment beide Lamellen 23, so daß Kurzschlußstrome vernachlässigbar sind, gleichzeitig aber eine mechanische durchgehende Abstützung auf der Schleifbahn 25, gebildet durch die jeweils außenliegenden Mittelstreifen der Lamellen 23 zwischen den Absenkungen, gewährleistet ist. In diesem Fall kann sogar mit Vorteil für den Herstellungsaufwand und die Baugröße der Kohle eine Einschicht-Kohlebürste 26 vorgesehen werden. Dies gilt insbesondere dann, wenn für eine spielarme Lagerung der Kohle 26 gesorgt wird.

## Patentansprüche

1. Kommutator-Kohlebürste-Kombination für einen Elektromotor mit Lamellen (12,19,23) des Kommutators aus Kupfer oder dgl. elektrisch leitendem Material, die axialsymmetrisch zu einer Kollektorachse in einer Isolierung eines Kollektorkörpers gehalten sind und die jeweils mit einer Oberfläche Teil einer konzentrischen Bürsten-Schleifbahn (18,22,25) für Kohlenbürsten (13,26) ausbilden, längs der die Lamellen (12,19,23) durch Zwischenräume voneinander getrennt sind, die in einem zur Bürsten-Schleifbahn (18,22,25) weisenden äußeren Bereich jeweils eine von Isoliermaterial freie Isolierspalte (14) und in einem tieferen, zur Kollektorachse weisenden Bereich eine die Isolierspalte begrenzende Isolierung aufweisen, wobei die Oberflächen der Lamellen (12,19,23) längs der Schleifbahn (18,22,25) jeweils zumindest einseitig zu den Isolierspalten (14) abgesenkte Bereiche (15,20,21,24) aufweisen, **dadurch gekennzeichnet, daß** die abgesenkten Bereiche an den Lamellen im Verhältnis zu den Kohlebürsten soweit bemessen sind, daß beim Übergang zwischen zwei Lamellen zwar noch eine durchgehende Abstützung für die Kohlebürsten auf der Schleifbahn gewährleistet ist, diese die beiden benachbarten Lamellen mit einer Kohleschicht allenfalls sehr kurz kontaktieren und daß der Kommutator als Preßstoff-Kommutator mit einer Preßstoff-Isolierung ausgebildet ist.

2. Kommutator nach Anspruch 1, **dadurch gekennzeichnet, daß** die Oberflächen der Lamellen (12,19,23) in Form von schräg zu den Isolierspalten abfallenden Randflächen (15,20,21,24) abgesenkt sind.

3. Kommutator nach einem der Ansprüche 1 bis 4, **dadurch gekennzeichnet, daß** die schräg abfallenden Randflächen (15,20,21,24) einen Winkel von weniger als 50° zur Schleifbahn bilden.

4. Kommutator nach einem der Ansprüche 1 bis 3, **dadurch gekennzeichnet, daß** die abgesenkten Bereiche zu den kontaktierenden Bereichen der Schleifbahn (18,22,25) abgerundete Kanten aufweisen.

5. Kommutator nach einem der Ansprüche 1 bis 4, **dadurch gekennzeichnet, daß** die kontaktierenden Bereiche (18,22,25) der Lamellen (12,19,23) schmaler sind als die gegebenenfalls addierte Breite der abgesenkten Bereiche.

## Claims

1. Commutator and carbon brush combination for an electric motor, having commutator bars (12, 19, 23) made of copper or a similar electrically conductive material, which bars (12, 19, 23) are held in insulation belonging to a commutator body In axial symmetry to an axis of the commutator and each form, at a surface, part of a concentric slide track (18, 22, 25) for carbon brushes (13, 26), around which slide track the bars (12, 19, 23) are separated from one another by interstices which each have, in an outer region facing towards the slide track (18, 22, 25) for brushes, a gap in insulation (14) free of insulating material and, in a deeper region facing towards the axis of the commutator, insulation which forms a boundary of the gap in insulation, the surfaces of the bars (12, 19, 23) each having on at least one side, around the slide track (18, 22, 25), regions (15, 20, 21, 24) which are lowered towards the gaps in insulation, **characterised in that** the lowered regions on the bars are of a size such, in relation to the carbon brushes, that, although continuous support is still ensured for the carbon brushes on the slide track as they cross between two bars, they contact the two adjacent bars by one layer of carbon at most very briefly, and **in that** the commutator is in the form of a moulded commutator having moulded insulation.

2. Commutator according to claim 1, **characterised in that** the surfaces of the bars (12, 19, 23) are lowered in the form of edge faces (15, 20, 21, 24) which slope down obliquely to the gaps in insulation,

3. Commutator according to one of claims 1 to 4, **characterised in that** the edge faces (15, 20, 21, 24) which slope down obliquely make an angle of less than 50° with the slide track.

4. Commutator according to one of claims 1 to 3, **characterised in that** the lowered regions have edges which are rounded in relation to the contacting regions of the slide track (18, 22, 25).

5. Commutator according to one of claims 1 to 4, **characterised in that** the contacting regions (18, 22, 25) of the bars (12, 19, 23) are narrower than the width, added together if required, of the lowered regions.

## Revendications

1. Combinaison collecteur-balai en carbone pour un moteur électrique comprenant
des lamelles de collecteur (12, 19, 23) en cuivre ou en une matière électro-conductrice analogue, tenues de manière symétrique axialement par rapport à l'axe du collecteur dans une isolation du corps du collecteur et sont réalisées chacune avec une surface faisant partie d'un chemin concentrique de glissement (18, 22, 25) des balais (13, 26) le long duquel les lamelles (12, 19, 23) sont séparées par des intervalles ayant, dans une zone extérieure tournée vers le chemin de glissement des balais (18, 22, 25), chaque fois un intervalle d'isolation (14) libre d'isolant et dans une zone plus profonde du côté de l'axe du collecteur, une isolation délimitant l'intervalle d'isolation,
la surface supérieure des lamelles (12, 19, 23) ayant, le long du chemin de glissement (18, 22, 25) chacune au moins des zones (15, 20, 21, 24) enfoncées d'un côté par rapport aux intervalles d'isolation (14),
**caractérisée en ce que**
les zones enfoncées au niveau des lamelles sont dimensionnées par rapport aux balais de carbone de façon qu'à la jonction entre deux lamelles, il subsiste un appui continu pour les balais de carbone sur le chemin de glissement que les deux lamelles voisines ne touchent une couche de carbone, dans tous les cas que très brièvement et
le collecteur est un collecteur en matière comprimée avec une isolation en matière comprimée.

2. Collecteur selon la revendication 1,
**caractérisé en ce que**
la surface supérieure des lamelles (12, 19, 23) a une forme abaissée de façon inclinée vers les surfaces de bord (15, 20, 21, 24) descendant vers les intervalles d'isolation.

3. Collecteur selon l'une des revendications 1 à 4,
**caractérisé en ce que**
les surfaces de bord (15, 20, 21, 24) descendant en biais font un angle inférieur à 50° par rapport au chemin de glissement.

4. Collecteur selon l'une des revendications 1 à 3,
**caractérisé en ce que**
les zones abaissées par rapport aux zones de contact de la surface de glissement (18, 22, 25) ont des arêtes arrondies.

5. Collecteur selon l'une des revendications 1 à 4,
**caractérisé en ce que**
les zones de contact (18, 22, 25) des lamelles (12, 19, 23) sont plus étroites que la largeur, le cas échéant additionnée des zones abaissées.
